# FASCICULE DE BREVET EUROPEEN

(11) **EP 1 503 007 B1**
(45) Date de publication et mention de la délivrance du brevet: **15.01.2020**
(21) Numéro de dépôt: 04291892.0
(22) Date de dépôt: 23.07.2004
(51) Int. Cl.: E04C 5/12, E04G 23/02, E04G 21/12

(54) **PROCÉDÉ DE RENFORCEMENT D'UN OUVRAGE D'ART ET PIÈCE D'ANCRAGE ASSOCIÉE**
VERFAHREN ZUR BEWEHRUNG EINER BAUSTRUKTUR UND VERANKERUNGSVORRICHTUNG DAFÜR
METHOD OF REINFORCING A BUILDING STRUCTURE AND ANCHORING DEVICE THEREFOR

(30) Priorité: 28.07.2003 FR 0309225
(43) Date de publication de la demande: 02.02.2005
(73) Titulaire: SOLETANCHE FREYSSINET, 92500 Rueil Malmaison (FR)
(72) Inventeur: Nieto, Jean-François, 78310 Maurepas (FR); Tourneur, Christian, 78320 Le Mesnil Saint-Denis (FR)
(74) Mandataire: Plasseraud IP

(56) Documents cités:
- WO-A-99/57390
- GB-A- 846 346
- US-A- 5 671 572
- US-A- 6 145 268
- US-B1- 6 230 448

## Description

La présente invention concerne le renforcement des ouvrages d'art. Elle concerne plus particulièrement le renforcement des ouvrages d'art selon la technique de précontrainte additionnelle.

La précontrainte additionnelle est une technique connue de renforcement ou de réparation d'ouvrages en béton ou en maçonnerie, qui a fait l'objet de la norme NF P 95-104 ("Réparation et renforcement des ouvrages en béton et en maçonnerie", publiée en décembre 1992 par l'association française de normalisation (afnor)).

Elle consiste à générer des efforts de précontrainte par la mise en tension d'armatures, par exemple des câbles de précontrainte, extérieures à la structure à renforcer. Les armatures transmettent les efforts à la structure par l'intermédiaire d'ancrages s'appuyant sur des pièces en béton fretté ou en métal, appelés bossages, disposées en excroissance sur des éléments de la structure, tels que des entretoises existantes, des poutres ou des murs.

Comme spécifié à la section 5.2 de la norme NF P 95-104, ces ancrages sont généralement greffés par clouage au moyen de barres de précontraintes.

Les bossages en béton sont des pièces volumineuses, qui peuvent être soit coulées en place, soit préfabriquées. Dans les deux cas cependant, l'installation des bossages s'avère délicate, du fait notamment de la difficulté d'accès aux éléments de la structure sur lesquels les bossages doivent reposer. Des ouvertures ou des fenêtres doivent parfois être réalisées dans l'ouvrage pour permettre l'installation des bossages.

Les bossages métalliques sont réalisés en atelier pour être adaptés à chaque ouvrage, ce qui leur confère une qualité de fabrication supérieure aux bossages en béton. Pour permettre à de tels bossages d'avoir une surface d'appui sur un élément de la structure en béton avec un coefficient de frottement suffisant, cette surface d'appui doit être striée par usinage ou par soudage de fils d'acier, ce qui engendre un coût de mise en œuvre élevé.

Selon la technique préconisée par la norme NF P 95-104, les armatures traversent les bossages dans lesquels elles sont ancrées. Un tel ancrage est toujours effectué dans le bossage, du côté opposé à la partie courante des armatures. Il met ainsi le bossage en compression lorsque les armatures sont tendues.

La figure 1 donne un exemple d'un tel ancrage. Dans la réalisation illustrée sur cette figure, un bossage 1 repose sur une entretoise 3 de la structure à renforcer. Une armature de précontrainte 2 traverse le bossage 1 pour y être ancrée à son extrémité opposée à la partie courante de l'armature 2.

Les bossages prévus par la norme sont par ailleurs positionnés à des extrémités de la structure à renforcer de façon à appliquer la précontrainte additionnelle sur la plus grande longueur possible. Ils sont donc souvent proches d'obstacles, tels que des murs, poteaux ou entretoises de la structure. Cette disposition rend difficile la mise en place d'un vérin de mise en tension des armatures.

C'est pourquoi, il est généralement nécessaire d'écarter le bossage de l'obstacle pour permettre de disposer d'un espace suffisant pour loger le vérin, ce qui a pour effet de limiter la précontrainte à une sous-partie seulement de l'ouvrage. De façon alternative, le bossage peut être placé à proximité de l'obstacle, à condition toutefois de pratiquer une ouverture dans cet obstacle pour permettre la mise en place du vérin. L'application de la précontrainte qui en résulte est meilleure que dans le cas précédent, mais cette solution oblige à effectuer des travaux de destruction ou de carottage du béton.

Le brevet US 5 671 572 décrit aussi des pièces d'ancrage pour des câbles de précontrainte qui présentent des moyens de fixation répartis sur la longueur de la pièce d'ancrage.

Un but de la présente invention est de pallier les inconvénients des techniques actuelles rappelées ci-dessus, en autorisant l'application d'une précontrainte sur une bonne partie de l'élément d'ouvrage à renforcer, tout en évitant la mise en œuvre de travaux de destruction d'une partie de l'ouvrage en vue du renforcement.

Un autre but de l'invention est de disposer d'un ancrage bien adapté à l'ouvrage à renforcer, sans nécessiter d'opérations d'adaptation supplémentaire tel qu'un usinage d'une surface d'appui du bloc d'ancrage sur un élément de l'ouvrage à renforcer.

L'invention propose ainsi une pièce d'ancrage pour ancrer, sur un élément de construction à renforcer ou à réparer par précontrainte additionnelle, au moins une armature de précontrainte apte à être mise en tension, la pièce d'ancrage étant monobloc et comprenant des moyens de fixation sur ledit élément de construction et des moyens d'ancrage de l'armature adjacents à un premier côté de la pièce dirigé vers une partie courante de l'armature, telle que les moyens de fixation sont adjacents à un second côté de la pièce situé à l'opposé du premier côté, les moyens d'ancrage comprenant un orifice permettant de recevoir au moins un toron de ladite au moins une armature de précontrainte situé dans ledit premier côté, et un logement pour recevoir l'extrémité du toron de sorte que, lorsque le toron est tendu, le toron exerce une force de traction sur ledit premier côté tandis que les moyens de fixation retiennent le deuxième côté sur l'élément à renforcer, le logement étant ouvert sur une face de la pièce d'ancrage distincte dudit premier côté.

Lorsqu'il faut renforcer par précontrainte additionnelle une portion de l'ouvrage dont les extrémités ne sont pas aisément accessibles, cette pièce d'ancrage permet d'apporter la contrainte de compression souhaitée sur la totalité de la zone considérée. Comme elle travaille essentiellement en traction entre les moyens d'ancrage adjacents au premier côté et les moyens de fixation adjacents au second côté opposé, la contrainte de compression est appliquée à la structure jusqu'aux moyens de fixation, c'est-à-dire quasiment jusqu'au second côté. Ce côté peut être disposé tout proche d'un obstacle qui gênerait la mise en œuvre d'ancrage conventionnels.

L'invention propose en outre un procédé de renforcement ou de réparation d'un ouvrage d'art par précontrainte additionnelle comportant la mise en œuvre d'une telle pièce d'ancrage. Ce procédé comprend les étapes suivantes :
- fixer sur un élément de construction de l'ouvrage d'art, au moins une pièce d'ancrage comprenant une portion apte à effectuer un ancrage d'une extrémité au moins d'une armature de précontrainte fixée à son autre extrémité à l'ouvrage d'art, ladite portion de la pièce d'ancrage étant adjacente à un premier côté de la pièce dirigé vers une partie courante de l'armature, la fixation sur l'élément de construction étant adjacente à un second côté de la pièce situé à l'opposé du premier côté;
- mettre en tension l'armature de précontrainte; et
- ancrer l'armature de précontrainte dans ladite portion de la pièce d'ancrage, de manière à ce que la pièce d'ancrage soit mise en traction.

D'autres particularités et avantages de la présente invention apparaîtront dans la description ci-après d'exemples de réalisation non limitatifs, en référence aux dessins annexés, dans lesquels :
- la figure 1, déjà commentée, est une vue en coupe schématisée d'un dispositif de renforcement d'un ouvrage par précontrainte additionnelle tel que spécifié dans la norme afnor NF P 95-104 ;
- la figure 2 est un schéma simplifié d'une pièce d'ancrage selon l'invention ;
- la figure 3 est une vue en coupe d'une portion de la pièce d'ancrage de la figure 2 et de l'ancrage réalisé dans cette portion ; et
- la figure 4 représente un mode de renforcement d'un élément de structure selon l'invention.

La figure 2 représente une pièce d'ancrage 6 selon l'invention. Cette pièce est apte à réaliser l'ancrage d'une armature ou d'un ensemble d'armatures pour renforcer un élément de construction par précontrainte additionnelle.

De façon classique, les armatures utilisées pour réaliser la précontrainte sont métalliques. Il peut notamment s'agir de torons 5 aptes à être mis en tension et formant un câble dans leur partie courante, c'est-à-dire entre les zones d'ancrage. Les torons sont généralement protégés de la corrosion dans leur partie courante, par exemple grâce à une gaine 4 en polyéthylène à haute densité (PEHD) entourant les torons et injectée d'un coulis de ciment ou d'un produit souple non adhérent, comme de la graisse ou de la cire.

La pièce d'ancrage 6 est monobloc et compacte. Elle est avantageusement réalisée en fonte. A l'une de ses extrémités (à droite sur la figure 2), elle comprend un orifice permettant de recevoir au moins un toron 5 du câble dont la gaine s'arrête à l'entrée de la pièce d'ancrage. Un logement 8 est prévu dans la pièce 6 pour recevoir l'extrémité du toron 5. Il est ouvert sur une face de la pièce d'ancrage 6, de manière à ce que l'extrémité du toron 5 ancré soit accessible depuis l'extérieur de la pièce 6.

La figure 3 montre plus spécifiquement un exemple d'ancrage réalisé dans la pièce 6. Le toron 5 pénètre dans la pièce d'ancrage 6. L'extrémité de la pièce d'ancrage recevant le toron possède un orifice apte à recevoir un mors d'ancrage. L'orifice peut par exemple être tronconique, auquel cas le mors 10 se coince dans l'orifice par coincement conique. Une fois le toron 5 mis en tension pour réaliser la précontrainte, il sera alors retenu fermement par le mors 10.

Par ailleurs, dans un mode de réalisation avantageux, la pièce 6 réalisée en fonte peut être moulée pour présenter des orifices autorisant une étanchéité des raccordements de la gaine 4 du câble de précontrainte avec la pièce 6. Un tube de raccordement 9 ainsi que des joints d'étanchéité peuvent alors être placés dans ces orifices à l'entrée de la pièce 6 pour assurer une telle étanchéité.

La pièce d'ancrage 6 possède en outre des moyens de fixation sur l'élément de construction à renforcer ou à réparer, qui peut être par exemple un plancher de bâtiment industriel. La figure 4 montre un exemple de fixation de la pièce d'ancrage 6 sur un plancher 12. La fixation de la pièce 6 peut par exemple être effectuée par clouage d'une ou plusieurs barres de précontrainte 14 sur le plancher 12. Dans ce cas, des orifices 7 peuvent être prévus dans la pièce 6 pour permettre l'introduction des barres de précontrainte.

Selon l'invention, la pièce d'ancrage 6 est réalisée de façon à pouvoir être fixée sur l'élément à renforcer, dans sa partie opposée à l'ancrage du toron 5, c'est-à-dire dans la partie de la pièce 6 la plus lointaine de la partie courante du câble de précontrainte. Ainsi, sur les figures 2 et 4, les orifices 7 aptes à recevoir les barres de précontrainte 14 sont situés dans la partie gauche de la pièce 6.

On comprend donc que la pièce d'ancrage 6, telle que représentée sur la figure 4, est mise en traction lorsque le toron 5 est tendu. En effet, le toron 5 exerce une force de traction sur la partie droite de la pièce 6 en direction de la partie courante du câble, tandis que la pièce 6 est retenue sur le plancher 12 grâce au clouage effectué dans sa partie gauche. Ce type d'ancrage diffère donc des bossages 1 classiques tels que représentés sur la figure 1, lesquels sont comprimés contre un élément de structure par l'effet de la force exercée par le câble de précontrainte tendu 2.

L'ensemble ainsi constitué permet donc de transmettre à la structure à renforcer, la résultante des efforts de clouage et de mise en tension.

Dans un mode de réalisation avantageux, la pièce d'ancrage 6, fixée sur le plancher 12 en béton, possède une surface d'appui avec l'élément de construction, comportant des stries moulées. Un tel moulage de la fonte permet d'obtenir un accrochage efficace de la pièce 6 au béton, sans avoir à effectuer des opérations coûteuses supplémentaires par exemple d'usinage de la pièce 6.

La disposition prévue par l'invention est particulièrement avantageuse car elle permet de réaliser la mise en tension du toron 5, sans avoir à écarter l'ancrage du mur ou de l'obstacle 13 qui fait dos à la pièce d'ancrage 6. En effet, l'extrémité du toron 5 est accessible au niveau du logement 8 de la pièce 6, qui se trouve à distance de la zone de fixation de la pièce (illustré par les orifices 7). Un vérin de mise en tension, équipé d'un nez courbe, peut aisément être installé dans l'espace disponible sous la pièce 6. On évite ainsi de recourir à des travaux de destruction ou de carottage du mur 13, pour pouvoir tendre le toron 5, contrairement à ce qui se produit avec les bossages habituels.

En outre, une telle disposition permet, après mise en tension et recépage du toron 5, d'avoir une surlongueur de câble suffisante pour retendre ou, au contraire, détendre le toron.

De façon avantageuse, un capot ou un fourreau de protection 11 peut être installé pour protéger l'extrémité du toron 5 depuis sa sortie du logement 8, comme illustré sur la figure 4.

Lorsque les efforts de précontrainte à appliquer sont très importants, les barres de précontrainte "clouant" les pièces d'ancrage sur la structure peuvent ne pas suffire à ancrer en totalité l'effort du câble sur la structure par frottement, car le coefficient de frottement de la fonte crantée sur le béton (de l'ordre de 0,6) impose une force de clouage très importante. Dans ce cas, il peut être avantageux de transmettre les efforts entre la pièce d'ancrage et la structure en combinant le frottement et un appui direct. L'appui direct est par exemple obtenu à l'aide d'un évidement 17 prévu sous forme d'un trou non débouchant sur la face de la pièce d'ancrage qui est destinée à être appliquée contre la structure (figure 2). Lors des travaux, on fixe sur la structure un plot de butée de forme complémentaire de celle de l'évidement 17. Pour assurer une bonne répartition des efforts entre frottement et appui direct, il convient d'éviter tout jeu au niveau du plot, ce que l'on obtient en injectant l'évidement 17 avec un produit de scellement au moment où on met en place la pièce d'ancrage 6. Ce produit de scellement est par exemple une résine pâteuse ou un mortier.

## Revendications

1. Pièce d'ancrage (6) pour ancrer, sur un élément de construction (12) à renforcer ou à réparer par précontrainte additionnelle, au moins une armature de précontrainte apte à être mise en tension, la pièce d'ancrage (6) étant monobloc et comprenant des moyens de fixation sur ledit élément de construction et des moyens d'ancrage de l'armature adjacents à un premier côté de la pièce dirigé vers une partie courante de l'armature, telle que les moyens de fixation sont adjacents à un second côté de la pièce situé à l'opposé du premier côté, les moyens d'ancrage comprenant un orifice permettant de recevoir au moins un toron (5) de ladite au moins une armature de précontrainte situé dans ledit premier côté, et un logement (8) pour recevoir l'extrémité du toron (5) de sorte que, lorsque le toron (5) est tendu, le toron (5) exerce une force de traction sur ledit premier côté tandis que les moyens de fixation retiennent le deuxième côté sur l'élément (12) à renforcer, le logement (8) étant ouvert sur une face de la pièce d'ancrage (6) distincte dudit premier côté.

2. Pièce d'ancrage selon la revendication 1, **caractérisée en ce qu'**elle est en fonte.

3. Pièce d'ancrage selon la revendication 1 ou 2, dans laquelle les moyens de fixation comprennent des moyens de clouage sur ledit élément de construction par l'intermédiaire d'au moins une barre de précontrainte (14).

4. Pièce d'ancrage selon l'une quelconque des revendications précédentes, dans laquelle les moyens de fixation sur l'élément de construction sont introduits dans au moins un orifice (7) de la pièce d'ancrage.

5. Pièce d'ancrage selon l'une quelconque des revendications précédentes, comprenant une face d'appui contre ledit élément de construction (12), ladite face d'appui comportant des stries moulées.

6. Pièce d'ancrage selon l'une quelconque des revendications précédentes, dans laquelle ladite pièce d'ancrage est fixée sur l'élément de construction (12) via lesdits moyens de fixation, de façon à être positionnée sensiblement à proximité d'un obstacle de l'élément de construction situé à l'opposé d'une partie courante de l'armature.

7. Pièce d'ancrage selon l'une quelconque des revendications précédentes, dans laquelle, la pièce d'ancrage comprend ledit au moins un orifice adjacent au premier côté assurant un raccordement étanche avec une gaine (4) entourant un câble de précontrainte de l'armature.

8. Pièce d'ancrage selon l'une quelconque des revendications précédentes, comprenant en outre des moyens (17) d'appui direct sur un organe de butée fixé à l'élément de construction.

9. Procédé de renforcement ou de réparation d'un ouvrage d'art par précontrainte additionnelle, comprenant les étapes suivantes:
- fixer sur un élément de construction (12) de l'ouvrage d'art, au moins une pièce d'ancrage (6) selon l'une des revendications précédentes;
- mettre en tension l'armature de précontrainte; et
- ancrer l'armature de précontrainte dans ladite portion de la pièce d'ancrage, de sorte que, lorsque le toron (5) est tendu, le toron (5) exerce une force de traction sur ledit premier côté tandis que les moyens de fixation retiennent le deuxième côté sur l'élément (12) à renforcer.

10. Procédé selon la revendication 9, dans lequel la fixation de la pièce d'ancrage (6) sur l'élément de construction (12) comprend un clouage par l'intermédiaire d'au moins une barre de précontrainte (14).

11. Procédé selon l'une quelconque des revendications 9 à 10, dans lequel la fixation de la pièce d'ancrage (6) sur l'élément de construction (12) comprend l'introduction de moyens de fixation dans au moins un orifice (7) de la pièce d'ancrage.

12. Procédé selon l'une quelconque des revendications 9 à 11, dans lequel la fixation de la pièce d'ancrage (6) sur l'élément de construction (12) comprend l'application d'une face d'appui comportant des stries moulées de la pièce d'ancrage contre l'élément de construction.

13. Procédé selon l'une quelconque des revendications 9 à 12, dans lequel l'élément de construction (12) comprend un obstacle (13) situé à l'opposé d'une partie courante de l'armature, et dans lequel la fixation de la pièce d'ancrage (6) sur l'élément de construction est effectuée de façon à ce que la pièce d'ancrage soit positionnée sensiblement à proximité dudit obstacle.

14. Procédé selon l'une quelconque des revendications 9 à 13, dans lequel l'ancrage de l'armature comprend une introduction de l'extrémité de l'armature dans ledit orifice de ladite portion de la pièce d'ancrage (6) apte à effectuer un ancrage, de manière à autoriser un raccordement étanche entre la pièce d'ancrage et la gaine (4) du câble.

15. Procédé selon l'une quelconque des revendications 9 à 14, dans lequel on fixe en outre à l'élément de construction un organe de butée pour coopérer avec des moyens d'appui (17) prévus sur la pièce d'ancrage (6), et dans lequel on injecte un produit de scellement entre l'organe de butée et les moyens d'appui au moment où on met en place la pièce d'ancrage sur l'élément de construction (12).

## Patentansprüche

1. Verankerungsvorrichtung (6) zum Verankern mindestens einer spannbaren Vorspannungsbewehrung an einem durch zusätzliche Vorspannung zu verstärkenden oder zu reparierenden Bauelement (12), wobei die Verankerungsvorrichtung (6) einstückig ist und Befestigungseinrichtungen für ihre Befestigung an dem Bauelement und Verankerungseinrichtungen zum Verankern der Bewehrung aufweist, wobei die Verankerungseinrichtungen angrenzend an eine zu einem laufenden Teil der Bewehrung hin gerichtete erste Seite der Vorrichtung sind und die Befestigungseinrichtungen angrenzend an eine der ersten Seite gegenüberliegende zweite Seite der Vorrichtung sind, wobei die Verankerungseinrichtungen eine in der ersten Seite gelegene Öffnung aufweisen, die erlaubt, mindestens eine Litze (5) der mindestens einen Vorspannungsbewehrung zu empfangen, sowie eine Kammer (8) aufweisen, um das Ende der Litze (5) derart aufzunehmen, dass, wenn die Litze (6) gespannt ist, die Litze (5) eine Zugkraft auf die erste Seite ausübt, während die Befestigungseinrichtungen die zweite Seite an dem zu verstärkenden Element (12) festhalten, wobei die Kammer (8) an einer Fläche der Verankerungsvorrichtung (6), die nicht die erste Seite ist, offen ist.

2. Verankerungsvorrichtung nach Anspruch 1, **dadurch gekennzeichnet, dass** sie aus Gusseisen ist.

3. Verankerungsvorrichtung nach Anspruch 1 oder 2, in welcher die Befestigungseinrichtungen aufweisen: Einrichtungen zum Festnageln an dem Bauelement unter Verwendung mindestens eines Vorspannungsstabs (14).

4. Verankerungsvorrichtung nach einem der vorstehenden Ansprüche, in welcher die für das Befestigen an dem Bauelement vorgesehenen Befestigungseinrichtungen in mindestens einer Öffnung (7) der Verankerungsvorrichtung eingesetzt sind.

5. Verankerungsvorrichtung nach einem der vorstehenden Ansprüche, aufweisend eine an das Bauelement (12) anzulegende Anlagefläche, wobei die Anlagefläche geformte Riefen aufweist.

6. Verankerungsvorrichtung nach einem der vorstehenden Ansprüche, in welcher die Verankerungsvorrichtung mittels der Befestigungseinrichtungen derart an dem Bauelement (12) befestigt ist, dass sie im Wesentlichen in der Nähe eines einem laufenden Teil der Bewehrung gegenüberliegenden Hindernisses des Bauelements angeordnet ist.

7. Verankerungsvorrichtung nach einem der vorstehenden Ansprüche, in welcher die Verankerungsvorrichtung die mindestens eine an die erste Seite angrenzende Öffnung aufweist, die eine dichte Verbindung mit einer ein Vorspannungskabel der Bewehrung umgebenden Hülle (4) sicherstellt.

8. Verankerungsvorrichtung nach einem der vorstehenden Ansprüche, ferner aufweisend Einrichtungen (17) zur direkten Anlage an ein an dem Bauelement befestigtes Anschlagelement.

9. Verfahren zum Verstärken oder zum Reparieren einer Baustruktur durch zusätzliche Vorspannung, aufweisend die folgenden Schritte:
- Befestigen mindestens einer Verankerungsvorrichtung (6) nach einem der vorstehenden Ansprüche an einem Bauelement (12) der Baustruktur;
- Setzen der Vorspannungsbewehrung unter Spannung; und
- Verankern der Vorspannungsbewehrung in dem Abschnitt der Verankerungsvorrichtung, derart, dass, wenn die Litze (5) gespannt ist, die Litze (5) eine Zugspannung auf die erste Seite ausübt, während die Befestigungseinrichtungen die zweite Seite an dem zu verstärkenden Element (12) festhalten.

10. Verfahren nach Anspruch 9, in welchem das Befestigen der Verankerungsvorrichtung (6) an dem Bauelement (12) ein Festnageln unter Verwendung mindestens eines Vorspannungsstabs (14) aufweist.

11. Verfahren nach einem der Ansprüche 9 bis 10, in welchem das Befestigen der Verankerungsvorrichtung (6) an dem Bauelement (12) ein Einsetzen von Befestigungseinrichtungen in mindestens eine Öffnung (7) der Verankerungsvorrichtung aufweist.

12. Verfahren nach einem der Ansprüche 9 bis 11, in welchem das Befestigen der Verankerungsvorrichtung (6) an dem Bauelement (12) das Anlegen einer mit geformten Riefen versehenen Anlagefläche der Verankerungsvorrichtung an dem Bauelement aufweist.

13. Verfahren nach einem der Ansprüche 9 bis 12, in welchem das Bauelement (12) ein einem laufenden Teil der Bewehrung gegenüberliegendes Hindernis (13) aufweist, und in welchem das Befestigen der Verankerungsvorrichtung (6) an dem Bauelement derart erfolgt, dass die Verankerungsvorrichtung im Wesentlichen in der Nähe des Hindernisses angeordnet ist.

14. Verfahren nach einem der Ansprüche 9 bis 13, in welchem die Verankerung der Bewehrung ein Einführen des Endes der Bewehrung in die Öffnung des Abschnitts der Verankerungsvorrichtung (6) aufweist, die fähig ist, eine solche Verankerung durchzuführen, dass eine dichte Verbindung zwischen der Verankerungsvorrichtung und der Hülle (4) des Kabels gewährleistet ist.

15. Verfahren nach einem der Ansprüche 9 bis 14, in welchem ferner an dem Bauelement ein Anschlagelement befestigt wird, um mit an der Verankerungsvorrichtung (6) vorgesehenen Anlageeinrichtungen (17) zusammenzuwirken, und in welchem in dem Augenblick, wo die Verankerungsvorrichtung an dem Bauelement (12) positioniert wird, ein Versiegelungsprodukt zwischen dem Anschlagelement und den Anlageeinrichtungen injiziert wird.

## Claims

1. Anchoring device (6) for anchoring, on a building element (12) to be reinforced or to be repaired by additional prestressing, at least one prestressing armature suitable for being tensioned, the anchoring device (6) being of a single block and comprising means for fastening on said building element and means for anchoring the armature adjacent to a first side of the device directed towards a running portion of the armature, such that the means for fastening are adjacent to a second side of the device located opposite the first side, the means for anchoring comprising an orifice that makes it possible to receive at least one strand (5) of said at least one prestressing armature located in said first side, and a housing (8) for receiving the end of the strand (5) in such a way that, when the strand (5) is tensioned, the strand (5) exerts a traction force on said first side while the means for fastening retain the second side on the element (12) to be reinforced, the housing (8) being open on one face of the anchoring device (6) separate from said first side.

2. Anchoring device according to claim 1, **characterised in that** it is made from cast iron.

3. Anchoring device according to claim 1 or 2, wherein the means for fastening comprise means for nailing on said building element by the intermediary of at least one prestressing bar (14).

4. Anchoring device according to any preceding claim, wherein the means for fastening on the building element are inserted into at least one orifice (7) of the anchoring device.

5. Anchoring device according to any preceding claim, comprising a support face against said building element (12), said support face comprising moulded striations.

6. Anchoring device according to any preceding claim, wherein said anchoring device is fastened onto the building element (12) via said means for fastening, in such a way as to be positioned substantially in the vicinity of an obstacle of the building element located opposite a running portion of the armature.

7. Anchoring device according to any preceding claim, wherein, the anchoring device comprises said at least one orifice adjacent to the first side providing a sealed connection with a sheath (4) surrounding a prestressing cable of the armature.

8. Anchoring device according to any preceding claim, further comprising means (17) of direct support on a stop member fastened to the building element.

9. Method of reinforcing or repairing a building structure by additional prestressing, comprising the following steps:
- fastening on a building element (12) of the building structure, at least one anchoring device (6) according to one of the preceding claims;
- tensioning the prestressing armature; and
- anchoring the prestressing armature in said portion of the anchoring device, in such a way that, when the strand (5) is tensioned, the strand (5) exerts a traction force on said first side while the means for fastening retain the second side on the element (12) to be reinforced.

10. Method according to claim 9, wherein the fastening of the anchoring device (6) on the building element (12) comprises a nailing by the intermediary of at least one prestressing bar (14).

11. Method according to any of claims 9 to 10, wherein the fastening of the anchoring device (6) on the building element (12) comprises the inserting of means for fastening into at least one orifice (7) of the anchoring device.

12. Method according to any of claims 9 to 11, wherein the fastening of the anchoring device (6) on the building element (12) comprises the application of a support face comprising moulded striations of the anchoring device against the building element.

13. Method according to any of claims 9 to 12, wherein the building element (12) comprises an obstacle (13) located opposite a running portion of the armature, and wherein the fastening of the anchoring device (6) on the building element is carried out in such a way that the anchoring device is positioned substantially in the vicinity of said obstacle.

14. Method according to any of claims 9 to 13, wherein the anchoring of the armature comprises an inserting of the end of the armature into said orifice of said portion of the anchoring device (6) suitable for carrying out an anchoring, in such a way as to allow for a sealed connection between the anchoring device and the sheath (4) of the cable.

15. Method according to any of claims 9 to 14, wherein a stop member is furthermore fastened to the building element to cooperate with means of support (17) provided on the anchoring device (6), and wherein a sealing product is injected between the stop member and the means of support at the time when the anchoring device is set in place on the building element (12).
